# EUROPÄISCHE PATENTSCHRIFT

(11) **EP 1 297 869 B1**
(45) Veröffentlichungstag und Bekanntmachung des Hinweises auf die Patenterteilung: **29.11.2006**
(21) Anmeldenummer: 02019847.9
(22) Anmeldetag: 09.09.2002
(51) Int. Cl.: A63C 5/06

(54) **Schneegleitbrett, insbesondere Ski**
Snow glider, especially a ski
Planche de glisse ,speciallement un ski

(30) Priorität: 26.09.2001 DE 10147391; 26.10.2001 DE 10152438
(43) Veröffentlichungstag der Anmeldung: 02.04.2003
(73) Patentinhaber: ATOMIC Austria GmbH, 5541 Altenmarkt im Pongau (AT)
(72) Erfinder: Ortwig, Jan, Vancouver, BC V0N 1G0 (CA)
(74) Vertreter: Graf, Helmut

(56) Entgegenhaltungen:
- DE-U- 8 422 316
- FR-A- 2 794 374
- US-A- 5 551 728

## Beschreibung

Die Erfindung bezieht sich auf ein Schneegleitbrett gemäß Oberbegriff des Patentanspruches 1.

Schneegleitbretter und insbesondere auch als Ski sind in unterschiedlichsten Ausführungen bekannt. Bekannt ist weiterhin, einen Ski über eine Teillänge mit einem von dem rückwärtigen Ende des Skis ausgehenden Schlitz zu versehen, in dessen Bereich der Ski dann mittels einer dort vorgesehene Spreizvorrichtung in seiner Breite spreizbar ist, um hierdurch u. a. den Verlauf der Seitenkanten (Sidecut) bzw. deren Krümmung so zu verändern, daß sich mit zunehmender Spreizung eine zunehmende Krümmung oder Taillierung des Skis an seinen Längsseiten ergibt. Die Spreizvorrichtung ist im bekannten Fall von zwei beidseitig vom Schlitz auf der Oberseite des Skikörpers befestigten Lagerelementen und einer quer zum Schlitz verlaufenden Stellschraube gebildet, die in einem Gewinde eines Lagerelementes geführt ist und sich im anderen Lagerelement abstützt. Durch Drehen der Schraube in der einen Richtung ist somit ein zunehmendes Spreizen gegen die Eigenelastizität des Skikörpers. Durch Drehen der Schraube in der anderen Richtung ist durch Entlasten des Skikörpers eine Reduzierung der Spreizung möglich.

Bekannt ist ferner ein Ski (FR 2 794 374), der zur Änderung seiner Außenkontur spreizbar ist und hierfür wenigstens einen über eine Teillänge des Skis sich erstreckenden Schlitz mit einer Spreizvorrichtung aufweist, dessen Spreizelement beispielsweise keilförmig ausgebildet ist. Bei einer Ausführung dieses bekannten Skis ist das Spreizelement über eine Betätigungseinrichtung und ein Koppelglied betätigbar, und zwar in Abhängigkeit von der Neigung eines Skistiefelschaftes. Das Koppelglied ist hierfür am Skistiefelschaft gehalten.

Bekannt ist weiterhin (DE 84 22 316.2 U1) als Spreizelement Schrauben oder Gewindestücke vorzusehen.

Aufgabe der vorliegenden Erfindung ist es, ein Schneegleitbrett aufzuzeigen, welches sich durch verbesserte, dynamische Fahreigenschaften auszeichnet. Zur Lösung dieser Aufgabe ist ein Schneegleitbrett entsprechend dem Patentanspruch 1 ausgebildet.

Bei dem erfindungsgemäßen Schneegleitbrett findet eine von der jeweiligen Durchbiegung des Schneegleitbrettes abhängige Steuerung der Spreizung und damit der Außenkontur (Einzug) des Gleitbrettkörpers statt, d.h. ein dynamisches Spreizen.

Das dynamische bzw. progressive Spreizen des Schneegleitbretts und damit das dynamische Verformen der Außenkontur (Einzug) des Schneegleitbretts erfolgt bei der Erfindung also durch die Längendifferenz der Biegelinie des Schneegleitbretts und einer versetzten Biegelinie oder einer Strecke, beispielsweise eines Adapters oder eines anderen Steuerelementes, welches auch integrierter Bestandteil des Schneegleitbretts sein kann oder aber an diesem montiert ist. Als Adapter oder Steuerelement eignen sich beispielsweise u.a. Elemente, die auf dem Schneegleitbrett in Führungen geführt und an einem Bereich am Schneegleitbrett fixiert sind sowie an einem weiteren, in Längsrichtung des Schneegleitbrettes versetzten Bereich antriebsmäßig auf die Spreizvorrichtung oder ein Spreizelement dieser Vorrichtung einwirken.

Weiterbildungen der Erfindung sind Gegenstand der Unteransprüche. Die Erfindung wird im Folgenden anhand der Figuren an einem Ausführungsbeispiel näher erläutert.
Es zeigen:
- Fig. 1: und 2 in sehr vereinfachter Darstellung einen Ski in Seitenansicht im entspannten Zustand (Figur 1) und im gespannten Zustand (Figur 2);
- Fig. 3: in Teildarstellung eine Draufsicht auf ein hinteres Ende des Skis der Figuren 1 und 2, zusammen mit einer möglichen Ausführungsform einer im Skikörper vorgesehenen Spreizvorrichtung;
- Fig. 4: eine Darstellung ähnlich Figur 3, jedoch bei demontierter Spreizvorrichtung;
- Fig. 5 - 8: Elemente der Spreizvorrichtung in Einzeldarstellung und in Draufsicht;
- Fig. 9: in vereinfachter Darstellung einen Querschnitt durch einen Ski der Figuren 1 - 4 entsprechend der Linie I - I der Figur 3;
- Fig. 10: in vereinfachter Darstellung einen Querschnitt durch einen Ski bei einer weiteren Ausführungsform der Erfindung.

In den Figuren 1 - 9 ist mit 1 allgemein ein Ski (Alpinski) bezeichnet, dessen Skikörper 2 unter Verwendung der üblichen Skibaumaterialien und Technologien hergestellt ist. In der Mitte des Skis, d. h. zwischen dem vorderen, die Schaufel bildenden Skiende 3 und dem rückwärtigen Skiende 4 ist auf der Oberseite des Skikörpers 2 eine Bindungsplatte 5 befestigt, und zwar beispielsweise mit Hilfe eines Systems (z. B. Rail-Systems), welches eine ortsfeste oder im wesentlichen ortsfeste Lage der Bindungsplatte 5 zwischen den beiden Enden 3 und 4 gewährleistet, zugleich aber eine gleichmäßige Biegelinie des Skiskörpers 2 beim Belasten, beispielsweise beim Durchfahren von Mulden im Gelände, auch im Bereich der Bindungsplatte 5 gewährleistet. Derartige Befestigungssysteme sind dem Fachmann bekannt. Auf der Bindungsplatte 5 sind das vordere und rückwärtige Bindungselement befestigt, die in den Figuren 1 und 2 schematisch mit 6 und 7 angedeutet sind.

Wie insbesondere die Figuren 3 und 4 zeigen, ist der Skikörper 2 in einem Bereich 2', der sich in Skikörperlängsrichtung L ausgehend von dem Ende 4 in Richtung Bindungsplatte 5 erstreckt, allerdings mit Abstand von dieser Bindungsplatte endet, keilförmig geschlitzt, d. h. mit einer zu diesem Ende 4 hin offenen Ausnehmung 8 versehen, die achsgleich mit der Längsachse L des Skikörpers 2 ausgebildet ist und sich bei der dargestellten Ausführungsform ausgehend von ihrer am Ende 4 offenen Seite in Richtung Skikörpermitte bzw. Bindungsplatte 5 hin keilförmig verengt. Die Ausnehmung 8 bildet Ränder 8' sowie an ihrem geschlossenen Ende eine kreisrunde Erweiterung 8", deren Durchmesser größer ist als der Abstand, den die Ränder 8' am Übergang zu der Erweiterung 8' voneinander besitzen.

In der Ausnehmung 8 ist eine Spreizvorrichtung 9 angeordnet, mit der der Skikörper 2 in seinem Abschnitt 2' bzw. mit den beidseitig von der Ausnehmung 8 gebildeten Randbereichen 10 gegen die Eigenelastizität des Materials des Skikörpers 2 bzw. der Randbereiche 10 in Skikörperquerrichtung gespreizt werden kann, wie dies in der Figur 3 mit den Pfeilen A angedeutet ist.

Durch dieses Spreizen ist der Verlauf der die Stahlkanten aufweisenden Längsseiten oder Randlinien 11 (Sidecut) des Skikörpers 2 veränderbar, und zwar zwischen einem "normalen" Verlauf oder einer normalen Krümmung, die die Randlinien 11 bei nicht gespreiztem Skikörperabschnitt 2' aufweisen, und Verläufen, in denen bei mehr oder weniger gespreiztem Skikörperabschnitt 2' die Randlinien 11 und damit die Außenkontur (Einzug) einen Verlauf mit einer stärkeren Krümmung besitzen. Der Aufbau dieser Spreizvorrichtung 9 wird nachstehend noch näher beschrieben.

Über eine Steuer- oder Koppelverbindung 12, die bei der dargestellten Ausführungsform im wesentlichen von einer, vorzugsweise in ihrer Länge einstellbaren Stange 13 gebildet ist, ist die Spreizvorrichtung 9 mit dem rückwärtigen Ende der Bindungsplatte 5 verbunden, und zwar über ein Kugelgelenk 14 an der Bindungsplatte 5 und ein Kugelgelenk 15 an der Spreizvorrichtung 9. Die Stange 13 liegt in einer die Längsachse L einschließenden Mittelebene des Skikörpers 2 mit Abstand über der Oberseite des Skikörpers, so daß beim Biegen des Skiskörpers 2 aus dem in der Figur 1 dargestellten Zustand in den in der Figur 2 wiedergegebenen Zustand über die Steuerverbindung 12 eine Bewegung auf das mit der Spreizvorrichtung 9 verbundene Kugelgelenk 15 ausgeübt wird, und zwar entsprechend dem Pfeil B in Richtung zu dem Skiende 4 hin. Hierdurch erfolgt in Abhängigkeit von dem Grad der Durchbiegung des Skikörpers 2 eine Steuerung der Spreizvorrichtung 9 und damit bei der dargestellten Ausführungsform ein mit dem Grad der Durchbiegung des Skis 1 bzw. des Skikörpers 2 zunehmendes Spreizen des Skikörperabschnittes 2' sowie ein zunehmendes Krümmen der Randlinien 11.

Die Spreizvorrichtung 9 und deren Funktionselemente sind in den Figuren 3 - 9 näher im Detail dargestellt. Die Spreizvorrichtung 9 besteht bei der dargestellten Ausführungsform aus einem Rahmenelement 16, welches im wesentlichen bügel- oder klammerartig ausgebildet ist, und zwar mit zwei im wesentlichen geradlinigen Schenkeln oder Rahmenabschnitten 17, die über einen abgerundeten Rahmenabschnitt 18 an einem Ende miteinander verbunden sind. Das Rahmenelement 16 ist einstückig aus eine Material mit ausreichender Elastizität und Festigkeit hergestellt, z.B. aus Kunststoff.

Die Rahmenabschnitte 17 und 18 sind im Querschnitt beispielsweise Z-förmig so ausgeführt, daß sie den Skikörper 2 zumindest am Rand 8' der Ausnehmung 8 und entlang des Randes 8' auch an der Oberseite abdecken und Ausnehmung 8 bis auf einen Spalt 19 auch zur Skiunterseite hin verschließen.

Der runde Rahmenabschnitt 18 ist von der Erweiterung 8" der Ausnehmung 8 aufgenommen. Die Rahmenabschnitte 17 und 18 bilden im Querschnitt ein in etwa Z-Profil, wie dies in der Figur 9 für die Rahmenabschnitte 17 dargestellt ist, und zwar mit dem gegen die Oberseite des Skikörpers 2 anliegenden Schenkel 17', mit dem daran anschließenden, den Rand 8' abdeckenden Schenkel 17" und mit dem daran anschließenden, parallel zur Unterseite 20 des Skikörpers verlaufenden Schenkel 17"'.

Die Rahmenabschnitte 17 bilden zwischen ihren Schenkeln 17'" den Schlitz 19, der durch eine auf den Schenkel 17"' aufliegende Platte 21 verschlossen ist. Die Platte 21 ist Teil eines Spreizelementes 22, welches in Richtung der Längsachse L um einen vorgegebenen Spreizhub SH in dem von den Schenkeln 17" und 17"' gebildeten Raum verschiebbar vorgesehen ist. Das Spreizelementes 22 umfaßt außerdem eine an der Platte 21 befestigte Spreizhebelanordnung 23 mit einem Verbindungsstück 24, welches mit der Platte 21 verbunden ist und mit seiner Längserstreckung in der Längsachse L liegt, sowie eine Vielzahl von Spreizhebeln 25 aufweist. Diese sind mit einem inneren Ende am Verbindungselement 24 über Filmscharniere angelenkt sind und stehen über beide Seiten des Verbindungselementes 24 bzw. des Spreizelementes 22 weg.

Jeder Spreizhebel 25 ist mit seinem freien Ende an einem Rahmenabschnitt 17 angelenkt, so daß beim Verschieben des Spreizelementes 22 ein Auseinanderspreizen der Rahmenabschnitte 17 und damit das Spreizen der Randbereiche 10 des Skikörpers 2 erfolgt. Das Spreizelement 22, welches an der Oberseite des Skis durch eine Abdeckplatte 26 abgedeckt ist, weist an seinem der Bindungsplatte 5 näher liegenden Ende einen Kupplungsabschnitt auf, der in den Figuren allgemein mit 27 bezeichnet ist und an dem das Kugelgelenk 15 befestigt ist.

Die Spreizhebel 25 bilden jeweils Spreizhebelpaare mit jeweils zwei Spreizhebeln 25, von denen jeder über eine Längsseite des Spreizelementes 22 vorsteht. Im nicht gespreizten Zustand bilden die Spreizhebel 25 jedes Spreizhebelpaares mit ihrer Längsachse einen Winkel kleiner als 180°, der sich zu den freien Enden der Rahmenabschnitte 17 hin öffnet. Im Rahmenabschnitt 17 ist um eine Achse senkrecht zur Skiunterseite 20 drehbar ein Drehknopf 28 mit einer exzenterartigen Steuerfläche 28' vorgesehen, die mit dem dem Rahmenabschnitt 18 benachbarten Ende 29 des Spreizelementes 22 zusammenwirkt, und zwar in der Weise, daß bei entfernter Steuerverbindung 12 durch Drehen des Drehknopfes 28 und durch Verschieben des Spreizelementes 22 unterschiedliche Spreizzustände des Skikörperabschnitts 2' eingestellt werden können, also im Gegensatz zu dem vorbeschriebenen dynamischen, d.h. von der Durchbiegung des Skikörpers 2 abhängigen Spreizung eine statische Spreizung erreicht wird.

Durch unterschiedliche Auslegung der Spreizhebel 25, beispielsweise durch unterschiedliche Winkelstellung und/oder Länge dieser Hebel kann die Charakteristik des Spreizens des Skis bzw. des Verformens der Ski-Außenkontur (Einzug) beeinflußt werden.

Die Figur 10 zeigt in sehr vereinfachter Darstellung und im Schnitt einen Ski 1a, dessen Skikörper 2a wiederum in einem Skikörperabschnitt ausgehend von dem rückwärtigen Ende in Richtung des Bindungsbereiches oder einer dortigen Bindungsplatte geschlitzt ist, und zwar mit einem Schlitz 30, der an der Oberseite des Skikörpers 2a in eine muldenartige, sich in Längsrichtung des Skikörpers erstreckende Vertiefung 31 mit größerer Breite übergeht. An den beiden Rändern 30' ist der Schlitz 30 jeweils mit einer zu diesem Rand hin offenen Nut 32 versehen, die sich in Längsrichtung des Skikörpers 2a sich zumindest über eine Teillänge des Schlitzes 30 erstreckt. In den Schlitz 30 sowie in die nutenförmigen Ausnehmungen 32 greift ein als Keil ausgebildetes oder wirkendes Spreizelement 33 ein, das Bestandteil der Spreizvorrichtung 9a ist und in Längsrichtung des Skikörpers 2a um einen bestimmten Betrag verschiebbar ist. An dem Spreizelement 33 ist das Kugelgelenk 15 für die Steuerverbindung 12 vorgesehen, mit der das Spreizelement 33 wiederum mit der Bindungsplatte 5 verbunden ist. Der Schlitz 30 mit den Nuten 32 ist in wenigstens einem Teilbereich keilförmig ausgebildet. Grundsätzlich besteht auch die Möglichkeit, daß der Schlitz 30 geradlinig ausgeführt und die Nuten 32 in wenigstens einem Teilbereich keilförmig ausgebildet sind.

Die Erfindung wurde voranstehend an Ausführungsbeispielen beschrieben. Es versteht sich, daß zahlreiche weitere Änderungen sowie Abwandlungen möglich sind, ohne daß dadurch der der Erfindung zugrundeliegende Erfindungsgedanke verlassen wird.

So wurde vorstehend davon ausgegangen, daß bei der dynamischen Steuerung des Verlaufs der Randlinien 11 Skikörpers 3 die Spreizvorrichtung 9 bzw. 9a über eine eine Stange aufweisende Steuerverbindung 12 gesteuert wird. Selbstverständlich sind auch andere Verbindungen denkbar. Weiterhin wurde vorstehend davon ausgegangen, daß die Steuerung der Spreizvorrichtung 9 bzw. 9a über die Bindungsplatte 5 erfolgt. Selbstverständlich besteht auch die Möglichkeit, die Steuerverbindung 12 zu der jeweiligen Spreizvorrichtung 9 bzw. 9a mit einem Bindungselement, beispielsweise mit dem Bindungselement 7 herzustellen.

Vorstehend wurde weiterhin davon ausgegangen, daß mit zunehmender Durchbiegung des Skikörpers 2 bzw. 2a ein zunehmendes Spreizen des spreizbaren Skikörperabschnitts 2' erfolgt. Selbstverständlich sind bei entsprechender Ausbildung der Spreizvorrichtung auch andere Spreizcharakteristiken denkbar, beispielsweise umgekehrt ein maximales Spreizen bei entlastetem Ski und ein Abnehmen des Spreizens mit zunehmender Belastung des Skis.

Vorstehend wurde davon ausgegangen, daß die Steuerung der jeweiligen Spreizvorrichtung 9 bzw. 9a über eine Koppel bzw. Steuerverbindung erfolgt, und zwar durch die Längendifferenz zwischen der Länge der Koppelstange 13 und der Biegelinie des Skis 1 bzw. 1a beim Durchbiegen. Selbstverständlich sind auch andere Maßnahmen denkbar, die aufgrund der Längendifferenz zwischen der Biegelinie des Skis und einer gegenüber dieser Biegelinie radial versetzten weiteren Biegelinie oder Strecke die dynamische Steuerung der jeweiligen Spreizvorrichtung bewirken. Insbesondere ist es auch möglich, wenigstens ein Adapter- oder Steuerelement gegenüber der Biegelinie des Skis versetzt an diesem vorzusehen, welches an einem Bereich am Skikörper fixiert ist und zumindest an einem anderen, in Längsrichtung des Skis versetzten Bereich in Führungen in Skilängsrichtung beweglich geführt und antriebsmäßig mit dem Spreizelement der jeweiligen Spreizvorrichtung verbunden ist. Das Adapter- oder Steuerelement ist beispielsweise Teil einer Bindungsplatte oder außerhalb des Bereichs für die Befestigung der Bindung vorgesehen, so daß grundsätzlich jede Bindung auf dem Ski montiert werden kann, ohne daß eine Anpassung zwischen Bindung und Spreizvorrichtung notwendig ist. Bei der vorstehenden Beschreibung mögliche Ausführungen der Erfindung wurde davon ausgegangen, daß der jeweilige Ski 1 bzw. 1a im rückwärtigen Bereich über eine Teillänge geschlitzt ist. Selbstverständlich besteht auch die Möglichkeit, den Skikörper anstelle hiervon oder zusätzlich hierzu in einem vorderen Bereich zu schlitzen und dort wenigstens eine Spreizvorrichtung vorzusehen, oder aber den Skikörper über seine gesamte oder nahezu gesamte Länge zu schlitzen und im Bereich dieses Schlitzes mit wenigstens einer Spreizvorrichtung zu versehen.

### Bezugszeichenliste

- 1, 1a: Ski
- 2, 2a: Skikörper
- 2': spreizbarer Skikörperabschnitt
- 3, 4: Skikörperende
- 5: Bindungsplatte
- 6, 7: Bindungselement
- 8: Schlitz oder Ausnehmung im Skikörper
- 8': Rand
- 8": Verlängerung
- 9, 9a: Spreizvorrichtung
- 10: Randbereich
- 11: Randlinie (Sidecut)
- 12: Steuerverbindung
- 13: Koppelstange
- 14, 15: Kugelgelenk
- 16: Rahmenelement
- 17,18: Rahmenabschnitt
- 17', 17", 17"': Schenkel
- 19: Schlitz
- 20: Skiunterseite
- 21: Platte
- 22: Spreizelement
- 23: Hebelelement
- 24: Verbindungsstück
- 25: Spreizhebel
- 26: Abschlußplatte
- 27: Kopplungsabschnitt
- 28: Drehknopf
- 28': Steuerkurve
- 29: Ende
- 30: Schlitz
- 31: Vertiefung
- 32: Nut
- 33: Spreizelement

- A: Spreizbewegung
- B: Steuerbewegung
- L: Längsachse
- SH: Spreizhub

## Patentansprüche

1. Schneegleitbrett, insbesondere Ski, mit einem Gleitbrettkörper (2, 2a), der zumindest an einem von einer Teillänge (2') des Gleitbrettkörpers (2, 2a) gebildeten spreizbaren Abschnitt (2') durch eine Spreizvorrichtung in seiner Breite durch Spreizen veränderbar ist, **dadurch gekennzeichnet, daß** die Spreizvorrichtung (9, 9a) das Spreizen des Gleitbrettkörpers (2, 2a) in Abhängigkeit von der Durchbiegung des Schneegleitbrettes bewirkt.

2. Schneegleitbrett nach Anspruch 1, **dadurch gekennzeichnet, dass** für das Spreizen des Gleitbrettkörpers (2, 2a) in Abhängigkeit von der Durchbiegung des Schneegleitbrettes eine Steuerung oder ein Adapter vorgesehen ist, der die Spreizvorrichtung (9, 9a) oder ein Spreizelement (22) der Spreizvorrichtung (9) aufgrund einer Längendifferenz zwischen der Biegelinie des Gleitbrettkörpers (2, 2a) beim Biegen und einer gegenüber dieser Biegelinie radial versetzten Strecke betätigt.

3. Schneegleitbrett nach Anspruch 1 oder 2, **dadurch gekennzeichnet, dass** die Spreizvorrichtung (9, 9a) bzw. dessen Spreizelement (22, 33) über eine Zug- und/oder Schubkräfte übertragende Koppel (12), vorzugsweise über eine Koppelstange (13), die an einem Koppel- oder Verbindungspunkt (15) der Spreizvorrichtung (9, 9a) angreift, mit einem weiteren, in einer Längsrichtung des Gleitbrettkörpers (2, 2a) versetzten schneegleitbrettseitigen Angriffs- oder Koppelpunkt (14) verbunden ist, und dass wenigstens einer dieser Koppelpunkte gegenüber der Biegelinie des Gleitbrettkörpers (2, 2a) in Bezug auf deren Biegeachse radial versetzt ist.

4. Schneegleitbrett nach einem der vorhergehenden Ansprüche, daß der zumindest eine spreizbare Abschnitt (2') im Gleitbrettkörper (2, 2a) in einer Längsrichtung (L) dieses Körpers versetzt gegenüber einem Bindungsbereich (5) vorgesehen ist.

5. Schneegleitbrett nach einem der vorhergehenden Ansprüche, **dadurch gekennzeichnet, daß** der wenigstens eine spreizbare Abschnitt (2') an einem rückwärtigen Ende (4) des Gleitbrettkörpers (2, 2a) vorgesehen ist.

6. Schneegleitbrett nach einem der vorhergehenden Ansprüche, **dadurch gekennzeichnet, daß** der Gleitbrettkörper (2, 2a) auf der Teillänge (2') mit wenigstens einem Schlitz oder einer schlitzartigen Öffnung (8, 30) versehen ist und die Spreizvorrichtung (9, 9a) ein Spreizen des Gleitbrettkörpers (2, 2a) im Bereich dieses Schlitzes oder an zwischen dem wenigstens einen Schlitz (8, 30) und Längsseiten des Gleitbrettkörpers gebildeten Randbereichen (10) bewirkt.

7. Schneegleitbrett nach einem der vorhergehenden Ansprüche, **dadurch gekennzeichnet, daß** das Spreizelement (22) der Spreizvorrichtung (9) wenigstens zwei Spreizhebel (25) aufweist, die mit einem inneren Ende an einem gemeinsamen, in Längsrichtung der Ausnehmung oder des Schlitzes (8) zum Spreizen verschiebbaren Träger (23) schwenkbar vorgesehen und mit außen liegenden Enden an einem am Rand (8') der Ausnehmung (8) vorgesehenen oder gebildeten Lager (17) angelenkt sind, und daß die Spreizhebel (25), die mit ihrer Längserstreckung einen Winkel miteinander einschließen, beim Betätigen der Spreizvorrichtung (9) im Sinne einer Verkleinerung und/oder Vergrößerung dieses Winkels schwenkbar sind.

8. Schneegleitbrett nach Anspruch 7, **dadurch gekennzeichnet, dass** die Längserstreckung der Ausnehmung (8) die Winkelhalbierende des zwischen den beiden Spreizhebeln (25) gebildeten Winkels ist.

9. Schneegleitbrett nach Anspruch 7 oder 8, **dadurch gekennzeichnet, dass** mehrere, jeweils zwei Spreizhebel (25) aufweisende Spreizhebelpaare vorgesehen sind.

10. Schneegleitbrett nach einem der Ansprüche 7 - 9, **gekennzeichnet durch** ein Rahmenelement (16) mit zwei schenkelartigen Rahmenabschnitten (17), die an einem Ende über einen weiteren Rahmenabschnitt (18) miteinander verbunden sind, und daß die Spreizhebel (25) mit ihren außen liegenden Enden in den ersten Rahmenabschnitten (17) schwenkbar gelagert sind, wobei die ersten Rahmenabschnitte (17) beispielsweise an den Längsrändern der Ausnehmung (8) vorgesehen sind.

11. Schneegleitbrett nach einem der Ansprüche 7 - 10, **dadurch gekennzeichnet, daß** die Spreizhebel (25) Teil eines Hebelelementes (23) sind, welches ein Verbindungselement (24) aufweist, an dem die Spreizhebel (25) mit ihren innen liegenden Enden angelenkt sind.

12. Schneegleitbrett nach einem der Ansprüche 7 - 11, **dadurch gekennzeichnet, daß** die Spreizhebel (25) und das zugehörige Verbindungselement (24) einstückig aus Kunststoff gefertigt sind.

13. Schneegleitbrett nach einem der vorhergehenden Ansprüche, **dadurch gekennzeichnet, daß** das Spreizelement (33) ein keilartig wirkendes Element ist.

14. Schneegleitbrett nach einem der vorhergehenden Ansprüche, **dadurch gekennzeichnet, daß** das Spreizelement (33) der Spreizvorrichtung (9a) um wenigstens einen Spreizhub in eine Achsrichtung, vorzugsweise in Richtung der Längsachse des Gleitbrettkörpers verschiebbar ist und am Spreizelement (33) und/oder am Gleitbrettkörper (2a) im Bereich der Ausnehmung (30) wenigstens eine kontinuierlich und/oder in Stufen verlaufende Spreiz- oder Steuerfläche gebildet ist.

## Claims

1. Snow sliding board, in particular ski, with a sliding board body (2, 2a) which can be varied in its width by spreading by a spreading device at least on a spreadable portion (2') formed by a part length (2') of the sliding board body (2, 2a), **characterized in that** the spreading device (9, 9a) brings about the spreading of the sliding board body (2, 2a) depending on the deflection of the snow sliding board.

2. Snow sliding board according to Claim 1, **characterized in that** a control or an adapter, which actuates the spreading device (9, 9a) or a spreading element (22) of the spreading device (9) on account of a length difference between the bending line of the sliding board body (2, 2a) during bending and a section offset radially in relation to this bending line, is provided for the spreading of the sliding board body (2, 2a) depending on the deflection of the snow sliding board.

3. Snow sliding board according to Claim 1 or 2, **characterized in that** the spreading device (9, 9a) or its spreading element (22, 33) is connected via a coupler (12) transmitting tensile and/or pushing forces, preferably via a coupling rod (13) which acts on a coupling or connecting point (15) of the spreading device (9, 9a), to a further action or coupling point (14) on the snow sliding board offset in a longitudinal direction of the sliding board body (2, 2a), and **in that** at least one of these coupling points is offset radially in relation to the bending line of the sliding board body (2, 2a) with respect to its bending axis.

4. Snow sliding board according to one of the preceding claims, **characterized in that** the at least one spreadable portion (2') is provided in the sliding board body (2, 2a) offset in a longitudinal direction (L) of this body in relation to a binding region (5).

5. Snow sliding board according to one of the preceding claims, **characterized in that** the at least one spreadable portion (2') is provided at a rear end (4) of the sliding board body (2, 2a).

6. Snow sliding board according to one of the preceding claims, **characterized in that** the sliding board body (2, 2a) is provided on the part length (2') with at least one slot or a slot-like opening (8, 30) and the spreading device (9, 9a) brings about spreading of the sliding board body (2, 2a) in the region of this slot or in edge regions (10) formed between the at least one slot (8, 30) and longitudinal sides of the sliding board body.

7. Snow sliding board according to one of the preceding claims, **characterized in that** the spreading element (22) of the spreading device (9) has at least two spreading levers (25) which with an inner end are provided pivotably on a common support (23), which is displaceable in the longitudinal direction of the recess or of the slot (8) for spreading, and with outer ends are articulated on a bearing (17) provided or formed at the edge (8') of the recess (8), and **in that** the spreading levers (25), which with their longitudinal extent enclose an angle with one another, are pivotable for reducing and/or increasing this angle when the spreading device (9) is actuated.

8. Snow sliding board according to Claim 7, **characterized in that** the longitudinal extent of the recess (8) is the bisector of the angle formed between the two spreading levers (25).

9. Snow sliding board according to Claim 7 or 8, **characterized in that** a number of spreading lever pairs in each case having two spreading levers (25) are provided.

10. Snow sliding board according to one of Claims 7-9, **characterized by** a frame element (16) with two leg-like frame portions (17) which are interconnected at one end via a further frame portion (18), and in that the spreading levers (25) are with their outer ends mounted pivotably in the first frame portions (17), the first frame portions (17) being provided for example at the longitudinal edges of the recess (8).

11. Snow sliding board according to one of Claims 7-10, **characterized in that** the spreading levers (25) are part of a lever element (23) which has a connecting element (24) on which the spreading levers (25) are articulated with their inner ends.

12. Snow sliding board according to one of Claims 7-11, **characterized in that** the spreading levers (25) and the associated connecting element (24) are made in one piece from plastic.

13. Snow sliding board according to one of the preceding claims, **characterized in that** the spreading element (33) is an element acting in a wedge-like manner.

14. Snow sliding board according to one of the preceding claims, **characterized in that** the spreading element (33) of the spreading device (9a) is displaceable by at least one spreading travel in an axial direction, preferably in the direction of the longitudinal axis of the sliding board body, and at least one spreading or control surface extending continuously and/or in steps is formed on the spreading element (33) and/or on the sliding board body (2a) in the region of the recess (30).

## Revendications

1. Planche de glisse sur neige, en particulier ski, avec un corps formant planche de glisse (2, 2a) qui est modifiable par extension en sa largeur au moins sur une section (2') extensible formée d'une longueur partielle (2') du corps formant planche de glisse (2, 2a) par un dispositif d'extension, **caractérisée en ce que** le dispositif d'extension (9, 9a) effectue l'extension du corps formant planche de glisse (2, 2a) en fonction de la flexion de la planche de glisse sur neige.

2. Planche de glisse sur neige selon la revendication 1, **caractérisée en ce que**, pour l'extension du corps formant planche de glisse (2, 2a) en fonction de la flexion de la planche de glisse sur neige, une commande ou un adaptateur est prévu, laquelle/lequel actionne le dispositif d'extension (9, 9a) ou un élément d'extension (22) du dispositif d'extension (9) à cause d'une différence de longueur entre la ligne de flexion du corps formant planche de glisse (2, 2a) en cas de flexion et d'un décalage radial de segment par rapport à cette ligne de flexion.

3. Planche de glisse sur neige selon la revendication 1 ou 2, **caractérisée en ce que** le dispositif d'extension (9, 9a) ou, selon le cas, son élément d'extension (22, 33) est raccordé, par un raccord (12) transmettant une force de traction et/ou de poussée, de préférence par une tige de raccord (13) qui est en prise sur un point de raccord ou de liaison (15) du dispositif d'extension (9, 9a), avec un autre point de prise ou de raccord (14) côté planche de glisse sur neige décalé dans un sens longitudinal du corps formant planche de glisse (2, 2a), et **en ce qu'**au moins un de ces points de raccord est en décalage radial par rapport à la ligne de flexion du corps formant planche de glisse (2, 2a) en référence à l'axe de flexion de celui-ci.

4. Planche de glisse sur neige selon l'une quelconque des revendications précédentes, **caractérisée en ce que** la au moins une section extensible (2') du corps formant planche de glisse (2, 2a) est prévue décalée dans un sens longitudinal (L) de ce corps par rapport à une zone de liaison (5).

5. Planche de glisse sur neige selon l'une quelconque des revendications précédentes, **caractérisée en ce que** la au moins une section extensible (2') est prévue sur une extrémité arrière (4) du corps formant planche de glisse (2, 2a).

6. Planche de glisse sur neige selon l'une quelconque des revendications précédentes, **caractérisée en ce que** le corps formant planche de glisse (2, 2a) est munie d'au moins une fente ou d'une ouverture de type fente (8, 30) sur la longueur partielle (2') et le dispositif d'extension (9, 9a) effectue une extension du corps formant planche de glisse (2, 2a) dans la zone de cette fente ou sur des zones marginales (10) formées entre la au moins une fente (8, 30) et les côtés longitudinaux du corps formant planche de glisse.

7. Planche de glisse sur neige selon l'une quelconque des revendications précédentes, **caractérisée en ce que** l'élément d'extension (22) du dispositif d'extension (9) présente au moins deux leviers d'extension (25) qui sont prévus orientables avec une extrémité intérieure sur un support (23) commun dans le sens longitudinal du creux ou de la fente (8) coulissant par rapport à l'extension et qui sont articulés avec des extrémités situées à l'extérieur sur un point (17) prévu ou formé au bord (8') du creux (8), et **en ce que** les leviers d'extension (25), qui forment un angle par leur extension longitudinale, sont orientables par l'actionnement du dispositif d'extension (9) dans le sens d'une diminution et/ou d'un agrandissement de cet angle.

8. Planche de glisse sur neige selon la revendication 7, **caractérisée en ce que** l'élongation longitudinale du creux (8) est la diminution de moitié de l'angle formé entre les deux leviers d'extension (25).

9. Planche de glisse sur neige selon la revendication 7 ou 8, **caractérisée en ce que** plusieurs paires de leviers d'extension présentant chaque fois deux leviers d'extension (25) sont prévues.

10. Planche de glisse sur neige selon l'une quelconque des revendications 7 à 9, **caractérisée par** un élément de la structure (16) ayant deux sections de la structure (17) de type colonne qui sont reliées l'une avec l'autre à une extrémité par une autre section de la structure (18) et en ce que les leviers d'extension (25) sont positionnés orientables avec leurs extrémités extérieures dans les premières sections de la structure (17), les premières sections de la structure (17) étant par exemple prévues sur les bords longitudinaux du creux (8).

11. Planche de glisse sur neige selon l'une des revendications 7 à 10, **caractérisée en ce que** les leviers d'extension (25) font partie d'un élément de levier (23), lequel présente un élément de liaison (24), sur lequel les leviers d'extension (25) sont articulés avec leurs extrémités situées à l'intérieur.

12. Planche de glisse sur neige selon l'une quelconque des revendications 7 à 11, **caractérisée en ce que** les leviers d'extension (25) et l'élément de liaison (24) associé sont fabriqués d'un seul tenant en matière synthétique.

13. Planche de glisse sur neige selon l'une quelconque des revendications précédentes, **caractérisée en ce que** l'élément d'extension (33) est un élément opérant de type cône.

14. Planche de glisse sur neige selon l'une quelconque des revendications précédentes, **caractérisée en ce que** l'élément d'extension (33) du dispositif d'extension (9a) peut coulisser d'au moins une levée d'extension dans un sens axial, de préférence dans le sens de l'axe longitudinal du corps formant planche de glisse et sur l'élément d'extension (33) et/ou sur le corps formant planche de glisse (2a) dans la zone du creux (30), au moins une surface d'extension ou de direction évoluant en continu et/ou en gradins est formée.
